# EUROPÄISCHE PATENTSCHRIFT

(11) **EP 4 241 026 B1**
(45) Veröffentlichungstag und Bekanntmachung des Hinweises auf die Patenterteilung: **16.07.2025**
(21) Anmeldenummer: 21801487.6
(22) Anmeldetag: 27.10.2021
(51) Int. Cl.: F25D 23/02

(54) **HAUSHALTSGERÄT MIT EINEM SYMMETRISCHEN LAGERWINKEL EINES SCHARNIERS FÜR EINE TÜR, SOWIE VERFAHREN ZUM HERSTELLEN EINES HAUSHALTSGERÄTS**
HOUSEHOLD APPLIANCE WITH A SYMMETRIC HINGE BRACKET FOR A DOOR, AS WELL AS METHOD OF MANUFACTURING A HOUSEHOLD APPLIANCE
APPAREIL MÉNAGER À ANGLE D'APPUI SYMÉTRIQUE D'UNE CHARNIÈRE POUR PORTE, AINSI QUE PROCÉDÉ DE FABRICATION D'UN APPAREIL MÉNAGER

(30) Priorität: 05.11.2020 DE 102020213908
(43) Veröffentlichungstag der Anmeldung: 13.09.2023
(73) Patentinhaber: BSH Hausgeräte GmbH, 81739 München (DE)
(72) Erfinder: GERSTMAYR, Florian, 89423 Gundelfingen (DE); KÖPF, Johannes, 73340 Amstetten (DE); RAAB, Alfred, 73460 Hüttlingen (DE); SCHMID, Christian, 89231 Neu-Ulm (DE)
(86) Internationale Anmeldenummer: PCT/EP2021/079758
(87) Internationale Veröffentlichungsnummer: WO 2022/096333

(56) Entgegenhaltungen:
- EP-A1- 3 037 756
- EP-A2- 0 927 804
- CN-A- 101 086 194
- DE-A1- 102008 021 337
- DE-U1- 202004 007 067
- US-B1- 9 140 045

## Beschreibung

Ein Aspekt der Erfindung betrifft ein Haushaltsgerät mit einem Gehäuse. In dem Gehäuse ist zumindest ein Aufnahmeraum für Lebensmittel ausgebildet. Das Haushaltsgerät weist zumindest ein Scharnier auf, das an einer Front des Gehäuses angeordnet ist. Das Haushaltsgerät weist darüber hinaus eine Tür auf, die an dem Scharnier angeordnet ist. Dadurch ist die Tür schwenkbar zum Gehäuse angeordnet. Ein Aspekt der Erfindung betrifft auch ein Verfahren.

Haushaltsgeräte sind beispielsweise als Haushaltskältegeräte bekannt. Diese weisen üblicherweise ein Gehäuse mit einer daran schwenkbar angeordneten Tür auf. Um diese Schwenkbarkeit zu ermöglichen, ist ein Scharnier realisiert. Derartige Scharniere weisen Lagerwinkel auf. In dem Zusammenhang gibt es auch Ausgestaltungen, bei denen diese Lagerwinkel frontseitig an der Tür angeordnet sind. Beispielsweise sind sie an einem Frontflansch des Gehäuses angeschraubt. Beispielsweise ist eine derartige Ausgestaltung aus der EP 1 679 481 A2 bekannt. Der dortige Lagerwinkel weist eine längliche, horizontale Schiene auf, mit welcher der Lagerwinkel direkt an der Frontseite des Gehäuses befestigt ist. Des Weiteren weist dieser Lagerwinkel in Breitenrichtung betrachtet einen asymmetrisch zu dieser Schiene angeordneten Lagerbolzen auf. An diesem Lagerbolzen ist die Tür gelagert. Mit einem derartig vollständig asymmetrischen Lagerwinkel ist die Tür nur in einer Anschlagrichtung montierbar.

Darüber hinaus ist aus der DE 203 12 282 U1 eine Scharniereinrichtung für ein Haushaltskältegerät bekannt. Die Scharniereinrichtung weist einen Lagerbock auf, der an einem Korpus des Haushaltskältegeräts angeschraubt werden kann. Dieser Lagerbock weist eine vertikal orientierte Platte auf, mit welcher der Lagerbock an dem Korpus verschraubt werden kann. Diese Platte weist in Breitenrichtung betrachtet zwei separate und beabstandet zueinander ausgebildete Montageöffnungen auf, durch welche die Schrauben hindurchgeführt werden können. Darüber hinaus weist dieser Lagerbock zwei separate Lagerungen auf, die in Breitenrichtung nebeneinander ausgebildet sind. In eine dieser Lagerungen kann ein Lagerbolzen, der separat dazu ausgebildet ist, eingesetzt und befestigt werden, insbesondere darin verschraubt werden. Auf diesem Lagerbolzen kann dann eine Lagerbuchse drehbar aufgesteckt werden, die wiederum in der Tür befestigt werden kann. Die beiden Lagerungen sind versetzt zu den Montageöffnungen angeordnet. Auch dieser Lagerwinkel ist nur an einer spezifischen Position des Gehäuses verbaubar und nutzbar.

DE 10 2008 021337 A1 offenbart ein Scharnierelement für eine Tür eines Haushaltsgerätes sowie ein Gehäuse für ein Haushaltsgerät und ein Haushaltsgerät, insbesondere einen Kühl- oder Gefrierschrank, wobei das Scharnierelement einen Montageabschnitt zur Montage am Korpus des Haushaltsgeräts, einen vom Montageabschnitt abstehenden Tragarm und ein am freien Ende des Tragarms angeordnetes Lagerelement aufweist.

DE 20 2004 007 067 U1 offenbart ein Haushaltsgerät, wie Kältegerät oder dergleichen, mit einem hohlachsigen Scharnier, das ein Lagerarm mit einem Achsabschnitt aufweist, der an einem seiner Längsenden fest mit einer ersten Seite des Lagerarms verbunden ist und einem Durchgang, der sich durch den Achsabschnitt in axialer Richtung erstreckt, der in einer Lagerbuchse drehbar gelagert ist.

Bei den bekannten Ausgestaltungen der Scharniere sind somit unterschiedliche Ausgestaltungen erforderlich, die linksseitig und rechtsseitig an dem Gehäuse montiert werden, um diesbezüglich unterschiedlich schwenkbare Türen montieren zu können. Einerseits ist dadurch der Entwicklungsaufwand, andererseits auch der Fertigungs- und Montageaufwand erhöht.

Es ist Aufgabe der vorliegenden Erfindung, ein Haushaltsgerät zu schaffen, bei welchem ein Scharnier bezüglich einer Verwendbarkeit und Lagerung unterschiedlich angeschlagener Türen verbessert ist.

Diese Aufgabe wird durch ein Haushaltsgerät und ein Verfahren gemäß den unabhängigen Ansprüchen gelöst.

Ein Aspekt der Erfindung betrifft ein Haushaltsgerät mit einem Gehäuse. In dem Gehäuse ist zumindest ein Aufnahmeraum für Lebensmittel ausgebildet. Das Haushaltsgerät weist darüber hinaus zumindest ein Scharnier auf. Dieses Scharnier ist an einer Front des Gehäuses angeordnet. Das Haushaltsgerät weist darüber hinaus eine Tür auf. Diese Tür ist an dem Scharnier angeordnet und dadurch schwenkbar zum Gehäuse angeordnet. Das Scharnier weist einen Lagerwinkel auf, der an einer Stirnseite der Front mit zumindest einem Befestigungselement befestigt ist. Der Lagerwinkel ist bei frontseitiger Betrachtung des Haushaltsgeräts symmetrisch aufgebaut.

Ein symmetrischer Aufbau bedeutet insbesondere, dass funktionell wesentliche Merkmale des Lagerwinkels symmetrisch zueinander angeordnet sind. Die Symmetrie ist insbesondere in Bezug zu einer Hochachse des Lagerwinkels zu sehen. Insbesondere erstreckt sich die Hochachse in Höhenrichtung des Haushaltsgeräts. Funktionelle Merkmale des Lagerwinkels sind insbesondere solche, die eine Tragfunktion und/oder Haltefunktion für zum Lagerwinkel separate Anbauteile an dem Lagerwinkel betreffen und/oder solche, die eine Anbindungsfunktion des Lagerwinkels an ein anderes Bauteil des Haushaltsgeräts betreffen. Solche Merkmale sind beispielweise ein Lagerbolzen beziehungsweise ein Lagerzapfen für eine Tür und/oder zumindest ein Loch, durch welches ein Befestigungselement, insbesondere eine Schraube, durchgeführt werden kann, damit der Lagerwinkel an einem Bauteil, insbesondere einem Gehäuse, des Haushaltsgeräts befestigt werden kann. Der Lagerwinkel ist in einem Ausführungsbeispiel nur bezüglich dieser Merkmale symmetrisch. Er ist dann nur komponentenbezogen symmetrisch. Bezüglich weiterer Merkmale, wie Form einer Trägerplatte beziehungsweise einer Koppelplatte und/oder einer Anlageplatte etc. kann der Lagerwinkel auch unsymmetrisch sein.

Der Lagerwinkel kann aber in einem Ausführungsbeispiel auch diesbezüglich symmetrisch sein und ist dann vollständig symmetrisch. Er ist dann nicht nur komponentenbezogen symmetrisch.

Der Lagerwinkel ist dadurch bestimmungsgemäß zum wahlweisen Verbau an einer in Breitenrichtung und bei frontseitiger Betrachtung des Haushaltsgeräts linksseitigen Stirnseite der Front oder an einer rechtsseitigen Stirnseite der Front ausgebildet. In beiden Verbausituationen der Tür an dem Lagerwinkel ist dadurch die Tür im geschlossenen Zustand in Höhenrichtung des Haushaltsgeräts und in Breitenrichtung des Haushaltsgeräts in gleicher Position an dem Gehäuse angeordnet.

Durch einen derartigen symmetrischen Lagerwinkel kann dieser somit sowohl zum rechtsseitigen als auch zum linksseitigen Verbau an einer Stirnseite der Front des Gehäuses genutzt werden. Somit ist nur eine Variante eines Lagerwinkels erforderlich, um verschiedene Varianten von Haushaltsgeräten im Hinblick auf die Öffnungsseite der Tür herstellen zu können. Es kann somit dieser eine Lagerwinkel sowohl für Haushaltsgeräte genutzt werden, bei denen die Tür um eine, bei frontseitiger Betrachtung linksseitige, vertikale Drehachse drehbar ist. Ebenso kann dieser Lagerwinkel jedoch bei Haushaltsgeräten genutzt werden, bei denen eine Tür, bei frontseitiger Betrachtung, um eine rechtsseitige vertikale Drehachse schwenkbar sein soll. Der Lagerwinkel ist bei frontseitiger Betrachtung des Haushaltsgeräts in Breitenrichtung betrachtet symmetrisch ausgebildet. Durch diese Breitensymmetrie kann einerseits die Verbauposition des Lagerwinkels an der linksseitigen Stirnseite und insbesondere in Bezug zu einem linken Ende des Gehäuses mit gleichem Abstand ausgebildet sein, als ein entsprechend rechtsseitiger Verbau, bei welchem dieser Lagerwinkel dann einen gleichen Abstand zu einem rechtsseitigen Ende des Gehäuses aufweist. Dadurch ist die Tür, ob sie als links angeschlagene oder rechts angeschlagene Tür erfindungsgemäß verbaut werden soll, immer in gleicher Höhen- und Breitenposition an dem Gehäuse angeordnet.

Insbesondere gilt dies dahingehend, dass Aufnahmen an der Front des Gehäuses, die zur Aufnahme von Befestigungselementen vorgesehen sind, im Hinblick auf ihre jeweiligen benachbarten, linksseitigen und rechtsseitigen Enden beziehungsweise Wänden des Gehäuses abstandsgleich ausgebildet sind. Dies bedeutet, dass beispielsweise bei Aufnahmen, die als linksseitige Schraublöcher für Schrauben als Befestigungselemente ausgebildet sind, ein in Breitenrichtung bemessener Abstand zu einem linksseitigen Ende des Gehäuses gleich dem Abstand von entsprechend rechtsseitig ausgebildeten Befestigungselementen, die benachbart zu einem rechtsseitigen Rand des Gehäuses angeordnet oder ausgebildet sind, ist. Sind somit auch derartige Befestigungselementaufnahmen an der Front des Gehäuses symmetrisch zu einer Mitte der Front des Gehäuses ausgebildet, so kann durch einen derartigen diesbezüglich in Breitenrichtung symmetrischen Lagerwinkel auch eine symmetrische Verbauposition des Lagerwinkels zu dieser Mitte des Gehäuses beziehungsweise der Mitte der Front des Gehäuses erreicht werden.

Dadurch ist in besonders einfacher Weise eine derartige umschlagsymmetrische Positionierung der Tür an der Front des Gehäuses ermöglicht. Dadurch ist durch ein derartiges Gleichbauteil in Form des symmetrischen Lagerwinkels auch die Montage vereinfacht. Es muss nämlich nicht mehr darauf geachtet werden, wie die Tür angeschlagen werden soll und welcher dann dafür spezifisch erforderliche Lagerwinkel genutzt werden muss, sondern es kann hier stets der gleiche Lagerwinkel verwendet werden.

In einem Ausführungsbeispiel ist der Lagerwinkel zu einer in Höhenrichtung des Haushaltsgeräts orientierten Symmetrieachse symmetrisch ausgebildet.

In einem Ausführungsbeispiel weist der Lagerwinkel eine Anlageplatte auf, die an der Stirnseite der Front direkt anliegt. Insbesondere ist die Anlageplatte an dieser Stirnseite vollständig anliegend. Dies bedeutet, dass sich ein maximales Abstützen dieser Anlageplatte an der Stirnseite ergibt. Eine besonders stabile Befestigung des Lagerwinkels ist dadurch ermöglicht.

Insbesondere ist in Tiefenrichtung des Haushaltsgeräts betrachtet der Lagerwinkel von der Stirnseite nach vorne ragend angeordnet. Der Lagerwinkel erstreckt sich somit nicht über diese Stirnseite nach hinten sondern nur nach vorne. Insbesondere ist somit die Anlageplatte das in Tiefenrichtung betrachtet am weitesten hinten angeordnete Bauteil des Lagerwinkels.

Der Lagerwinkel weist zusätzlich zur Anlageplatte in einem Ausführungsbeispiel eine davon gewinkelt nach vorne abstehende Trägerplatte auf. Diese Trägerplatte ist zum Tragen eines Lagerbolzens, der sich in Höhenrichtung erstreckt, ausgebildet. Der Lagerbolzen ist ebenfalls Bestandteil des Lagerwinkels.

Insbesondere bilden die Anlageplatte und diese Trägerplatte eine L-Form.

In einem Ausführungsbeispiel weist die Anlageplatte zumindest zwei in Breitenrichtung des Haushaltsgeräts betrachtet und beabstandet zueinander ausgebildete Löcher zum Durchführen von Befestigungselementen auf. Diese Befestigungselemente sind insbesondere Schrauben. Diese beiden Löcher sind in Höhenrichtung des Haushaltsgeräts betrachtet in einem Ausführungsbeispiel auf gleicher Höhenlage an der Anlageplatte ausgebildet. Es kann jedoch auch ein diesbezüglicher Höhenversatz ausgebildet sein.

Insbesondere sind diese Löcher symmetrisch zu einer Hochachse des Lagerwinkels ausgebildet, wobei diese Hochachse bei frontseitiger Betrachtung mittig im Lagerwinkel ausgebildet ist.

Insbesondere sind diese Löcher somit symmetrisch zu einer Mitte der Anlageplatte ausgebildet.

Die Mitte ist diesbezüglich in Breitenrichtung zu verstehen.

In einem Ausführungsbeispiel weist der Lagerwinkel einen Lagerbolzen auf. Der Lagerbolzen ist insbesondere einstückig am Lagerwinkel ausgebildet. Unter "einstückig" ist hierbei und im Folgenden insbesondere aus einem Stück geformt zu verstehen, z.B. durch Gießen, Spritzgießen oder Umformen. Der Lagerbolzen erstreckt sich vorzugsweise in Höhenrichtung. Der Lagerbolzen ist in Tiefenrichtung des Haushaltsgeräts betrachtet nach vorne versetzt zu der Anlageplatte angeordnet. Der Lagerbolzen ist insbesondere an der oben genannten Trägerplatte integriert. Insbesondere erstreckt sich der Lagerbolzen mit seiner Längsachse, die insbesondere in Höhenrichtung des Haushaltsgeräts orientiert ist, senkrecht zur Ebene, in der sich die Trägerplatte erstreckt. Der Lagerbolzen ist in Breitenrichtung des Haushaltsgeräts betrachtet bei einer Projektionsbetrachtung beziehungsweise bei einer Projektion in die Anlageplatte von vorne so angeordnet, dass er mittig in Bezug auf die Anlageplatte, insbesondere in Bezug auf den kompletten Lagerwinkel, angeordnet ist. Sofern in der Anlageplatte Löcher vorgesehen sind (z.B. zur Befestigung des Lagerwinkels), kann insbesondere vorgesehen sein, dass der Lagerbolzen in Breitenrichtung des Haushaltsgeräts betrachtet bei einer Projektionsbetrachtung beziehungsweise bei einer Projektion in die Anlageplatte von vorne so angeordnet ist, dass er mittig zwischen den Löchern in der Anlageplatte angeordnet ist. Bei frontseitiger Betrachtung des Haushaltsgeräts und somit auch bei frontseitiger Betrachtung des Lagerwinkels sind somit diese Löcher in der Anlageplatte in Breitenrichtung betrachtet symmetrisch zum Lagerbolzen ausgebildet. Insbesondere ist diesbezüglich eine Symmetrieachse zu sehen, die sich in Höhenrichtung erstreckt. Dies bedeutet, dass bei einer derartigen frontseitigen Projektionsbetrachtung ein in Breitenrichtung bemessener Abstand zwischen der Symmetrieachse des Lagerbolzens und einem Loch gleich dem entsprechenden Abstand zwischen der Symmetrieachse und dem anderen Loch ist. Der Lagerbolzen ist in dem Zusammenhang symmetrisch zu dieser Symmetrieachse angeordnet. Diese Ausgestaltung ist besonders vorteilhaft. Denn durch dieses Symmetriegebilde zwischen dem Lagerbolzen und den bei einer frontseitigen Projektionsbetrachtung seitlich dazu angeordneten Löchern ist der oben genannte Verbau besonders einfach möglich. Zum einen ist der Lagerwinkel für sich betrachtet einfach und symmetrisch aufgebaut. Zum anderen kann er besonders einfach montiert werden und die Tür entsprechend daran gelagert werden. Gerade jedoch dieses Symmetrieverhältnis zwischen dem mittig positionierten Lagerbolzen und den in Breitenrichtung dazu symmetrisch ausgebildeten Löchern ermöglicht diesen umschlagsymmetrischen Verbau des Lagerwinkels an der Stirnseite der Front des Gehäuses sehr einfach. Gerade mit den oben genannten Ausgestaltungen der Aufnahmen für Befestigungselemente an der Stirnseite der Front ermöglicht dies ein hochsymmetrisches Verbaukonzept für eine Tür.

Bei einem Ausführungsbeispiel ist der Lagerbolzen in Breitenrichtung des Haushaltsgeräts betrachtet kleiner, als ein in Breitenrichtung bemessener, kleinster Abstand zwischen den beiden Löchern. Dies ist eine weitere sehr vorteilhafte Ausführungsform. Denn dadurch kann ein einfaches Einführen und Montieren von Befestigungselementen in diese Löcher erfolgen, ohne dass der Lagerbolzen in Tiefenrichtung betrachtet im Weg wäre. Damit kann mit einem Montagewerkzeug einfach an dem Lagerbolzen vorbeigegriffen werden und das Befestigungselement in die dahinter angeordneten Löcher eingebracht und befestigt werden. Insbesondere ist dies entsprechend vorteilhaft bei Schrauben, die dann entsprechend verschraubt werden müssen.

Bei einer Projektionsbetrachtung ist somit erreicht, dass ein Lagerbolzen in Breitenrichtung nicht mit den Löchern vollständig überlappt, insbesondere überhaupt keine Überlappung vorliegt.

In einem Ausführungsbeispiel definiert der Lagerwinkel, insbesondere der Lagerbolzen, eine Drehachse der daran angeordneten Tür. Die Drehachse ist bei frontseitiger Betrachtung des Haushaltsgeräts in Breitenrichtung betrachtet bei einer Projektion in die Anlageplatte mittig zwischen den Löchern angeordnet. Auch dies ist ein weiteres vorteilhaftes Ausführungsbeispiel, da somit der Winkel stets so gebildet ist, dass eine bereitgestellte Drehachse für die Tür symmetrisch zu den Löchern ist. Auch dadurch ist der entsprechende umschlagsymmetrische Verbau des Lagerwinkels linksseitig oder rechtsseitig an der Stirnseite der Front der Tür ermöglicht und für beide Positionen dann auch eine gleiche Relativposition der Tür zum Gehäuse ermöglicht.

In einem Ausführungsbeispiel weist der Lagerwinkel zumindest ein, insbesondere integriertes, Positionierelement auf. Dieses Positionierelement ragt in Tiefenrichtung des Haushaltsgeräts betrachtet weiter nach hinten, als die Anlageplatte. In einem Ausführungsbeispiel ragt dieses Positionierelement in eine Aufnahme beziehungsweise eine Einführung in der Stirnseite der Front des Gehäuses ein. Damit ist eine weitere mechanische Kopplung des Lagerwinkels mit dem Gehäuse erreicht, insbesondere eine formschlüssige Kopplung (z.B. eine spielfreie formschlüssige Kopplung). Insbesondere ist somit auch eine Verdrehsicherheit des Lagerwinkels um eine in Tiefenrichtung orientierte Achse verbessert bzw. ermöglicht. Die Positionsfixierung des Lagerwinkels an der Stirnseite der Front des Gehäuses ist dadurch nochmals verbessert. In Höhenrichtung betrachtet ist in einem Ausführungsbeispiel dieses Positionierelement in unterschiedlicher Höhenlage, als die Löcher in der Anlageplatte. Auch dadurch wird der positionsfixierte Sitz des Lagerwinkels an der Stirnseite der Front unterstützt. Die Einführung kann durch eine Aufnahme oder eine Bohrung, z.B. Sacklochbohrung, gebildet sein.

Erfindungsgemäß weist das Scharnier eine Kabelführungsvorrichtung auf. Durch diese Kabelführungsvorrichtung ist bestimmungsgemäß zumindest ein Kabel des Haushaltsgeräts zwischen der Tür und dem Gehäuse verlegbar bzw. verlegt. Dies ist ein weiteres vorteilhaftes Ausführungsbeispiel. Denn damit können auch Komponenten, die in der Tür angeordnet sind, mit Energie- und/oder Datensignalen und/oder einem, auch analogen, Steuersignal versorgt werden. Damit ist es erreicht, dass die elektronischen Komponenten in der Tür mit Komponenten im Gehäuse Signale austauschen können und diesbezüglich insbesondere auch kommunizieren können. Gerade bei derartigen Ausgestaltungen von Haushaltsgeräten ist das vorgeschlagene Konzept besonders vorteilhaft. Denn die Kabelführungsvorrichtung ist somit in das Scharnier verbaut und diesbezüglich auch platzsparend und kompakt darin angeordnet. Eine ohnehin vorhandene Schnittstelle zwischen der Tür und dem Gehäuse, welche durch das Scharnier gebildet ist, wird somit multifunktionell genutzt.

Erfindungsgemäß weist der Lagerwinkel einen integrierten Lagerbolzen auf. Unter "integriert" ist hierbei und im Folgenden zu verstehen, dass die beiden Elemente integral also einstückig miteinander ausgebildet sind. Das Scharnier weist eine zum Lagerwinkel separate Buchse auf. Die Buchse weist insbesondere zumindest einen Steckkanal auf. Dieser ist bestimmungsgemäß zum Einstecken des Lagerbolzens in die Buchse vorgesehen. Der Lagerbolzen greift somit im verbauten Zustand in diesen Steckkanal ein. Damit ist auch eine entsprechende mechanische Kopplung erreicht.

In einem Ausführungsbeispiel weist der Steckkanal eine Innenkontur mit einer Klemmstruktur auf. Die Klemmstruktur ist bestimmungsgemäß zum klemmenden Halten mit dem Lagerbolzen vorgesehen. Damit kann eine hochwirksame mechanische Kopplung zwischen der Buchse und dem Lagerbolzen erreicht werden. Insbesondere ist somit auch eine drehfeste Kopplung zwischen der Buchse und dem Lagerbolzen erreicht. Eine relative Drehbewegung zwischen der Buchse und dem Lagerbolzen insbesondere um die Drehachse der Tür ist somit verhindert.

In einem Ausführungsbeispiel weist die Klemmstruktur zumindest einen Klemmzapfen, insbesondere zwei Klemmzapfen, auf, die mit der Außenseite des Lagerbolzens klemmend zusammenwirken.

Erfindungsgemäß ist die Buchse Bestandteil der Kabelführungsvorrichtung. Die Buchse weist erfindungsgemäß eine Kabeldurchführung auf. Diese Kabeldurchführung kann insbesondere ein Kabelkanal sein. Bestimmungsgemäß ist somit diese Kabeldurchführung zum Hindurchführen eines Kabels ausgebildet. Damit ist das Kabel auch besonders geschützt angeordnet und geführt. Auch beim Schwenken der Tür relativ zum Lagerwinkel können somit unerwünschte mechanische Einflüsse auf das Kabel vermieden werden. Knicke oder ein Scheuern an dem Kabel bei einer derartigen Bewegung der Tür können somit verhindert werden.

Erfindungsgemäß ist der Steckkanal der Buchse zu der Kabeldurchführung der Buchse separiert. Dies bedeutet, dass erfindungsgemäß die diesbezüglich vorgesehenen Kanäle getrennt voneinander sind. Das Kabel ist somit erfindungsgemäß in einem anderen Kanal gelagert, als der Lagerbolzen, der in die Buchse eingreift. Auch dadurch können unerwünschte Beeinträchtigungen des Kabels vermieden werden. Andererseits ist es damit auch ermöglicht, dass die Buchse mechanisch stabil mit dem Lagerbolzen verbunden werden kann. Hierfür erforderliche Kopplungskräfte können unabhängig von dem Kabel erzeugt werden, welches in den dazu vorzugsweise anderen Kanal, nämlich den Kabelkanal, verlegt ist.

In einem Ausführungsbeispiel ist die Buchse an dem dazu separaten Lagerbolzen drehfest befestigt.

In einem Ausführungsbeispiel ist der Lagerwinkel einstückig, insbesondere aus Metall, ausgebildet. Er weist vorzugsweise die Anlageplatte, die bereits erwähnte Trägerplatte und den Lagerbolzen auf.

In einem Ausführungsbeispiel weist der Lagerbolzen eine quaderartige Form auf.

In einem Ausführungsbeispiel weist das Scharnier ein zum Lagerwinkel separates Adapterteil auf. Dieses Adapterteil ist an einem Lagerbolzen des Lagerwinkels drehfest angeordnet. Eine vorzugsweise vorhandene Buchse des Scharniers ist in Höhenrichtung betrachtet auf dem dazu separaten Adapterteil aufsitzend angeordnet. In diesem Ausführungsbeispiel sind somit die zueinander separaten Teile in Form der Buchse und des Adapterteils gestapelt auf dem dazu wiederum separaten Lagerwinkel angeordnet, insbesondere auf den Lagerbolzen aufgesteckt und gestapelt angeordnet.

Das Adapterteil wirkt in einem Ausführungsbeispiel zusammen mit einer Feder, insbesondere einer Kunststofffeder des Haushaltskältegeräts. Die Kunststofffeder ist an der Tür befestigt und gleitet beim Schließen der Tür über das Adapterteil, das am Scharnier befestigt ist. Dadurch wird ein Drehmoment auf die Tür erzeugt, welches die Tür ab einem gewissen Öffnungswinkel schließt bzw. geschlossen hält. Außerdem ist in einem Ausführungsbeispiel an der Tür zusammen mit einer Kunststofffeder ein Stopper montiert, der an dem Adapterteil aufschlägt und die Tür bei einem gewissen Öffnungswinkel stoppt. Dadurch weist das Haushaltskältegerät auch eine teilweise automatische Schließfunktion auf.

Bei einem Ausführungsbeispiel des Scharniers ohne dieses Adapterteil ist ein Lagerwinkel ohne Schließfunktion realisiert. Weist das Scharnier dieses zusätzliche Adapterteil auf, so ist ein Lagerwinkel mit Schließfunktion realisiert.

In einem weiteren Ausführungsbeispiel weist der Lagerwinkel die bereits angesprochene und horizontal orientierte Trägerplatte beziehungsweise Koppelplatte auf. In einem Ausführungsbeispiel ist an dieser Koppelplatte ein zum Lagerwinkel separater Standfuß des Haushaltsgeräts direkt angeordnet, insbesondere befestigt. Insbesondere ist dieser Standfuß an der Koppelplatte angeschraubt. Dazu weist die Koppelplatte eine Gewindebohrung auf, in welche der Standfuß mit einer Gewindeschraube eingeschraubt werden kann. Durch diese Ausgestaltung ist nicht nur die Befestigung des Standfußes an dem Lagerwinkel ermöglicht, sondern auch eine Höhenverstellung des Standfußes ermöglicht, wobei dies abhängig von der Einschraubstellung des Standfußes in das Gewinde der Gewindebohrung eingestellt werden kann.

Insbesondere kann vorgesehen sein, dass die Koppelplatte einen ersten Abschnitt auf einem ersten Höhenniveau (H1) und einen zweiten Abschnitt auf einem gegenüber dem ersten Höhenniveau (H1) verschiedenen zweiten Höhenniveau (H2) aufweist. Die Höhenniveaus werden dabei in Höhenrichtung (y-Richtung) des Haushaltsgeräts bemessen. Der erste Abschnitt und/oder der zweite Abschnitt ist vorzugsweise im Wesentlichen oder vollständig eben ausgebildet (ungeachtet von z.B. zusätzlichen Prägungen, um die Steifigkeit zu erhöhen) und/oder vorzugsweise horizontal ausgerichtet. Durch diese Ausgestaltung wird nicht nur die Stabilität des Lagerwinkels erhöht. Vielmehr werden durch die in Höhenrichtung versetzt angeordneten zwei Abschnitte Bereiche des Lagerwinkels geschaffen, die vorteilhaft verschiedene Funktionen ermöglichen. So kann insbesondere vorgesehen sein, dass das erste Höhenniveau (H1) größer ist als das zweite Höhenniveau (H2) und der Lagerbolzen an dem ersten Abschnitt ausgebildet ist bzw. an den ersten Abschnitt angrenzend ausgebildet ist und eine den Standfuß aufnehmende Gewindebohrung in dem zweiten Abschnitt ausgebildet ist. Dadurch wird ermöglicht, dass die Gewindebohrung gegenüber dem Lagerbolzen (bzw. dem ersten Abschnitt) tiefer angeordnet ist. Insbesondere kann vorgesehen sein, dass die Gewindebohrung vollständig unterhalb des ersten Höhenniveaus (H1) liegt. Auf diese Weise kann auch bei einer vollständig eingeschraubten Stellung des Standfußes ein ausreichender Abstand zwischen einem oberen Ende der Gewindeschraube einerseits und einem unteren Ende der Tür andererseits ermöglicht werden. Die Gewindeschraube kann somit nicht mit der Tür kollidieren. Andererseits kann jedoch dennoch eine ausreichende Anpassung der Gerätehöhe durch den Standfuß erreicht werden.In einem Ausführungsbeispiel ist der Lagerwinkel aus Metall ausgebildet. Er kann insbesondere ein Blechwinkel sein.

In einem Ausführungsbeispiel ist das separate Adapterteil an dem Lagerbolzen drehfest angeordnet. Das Adapterteil weist dazu ein Durchführloch auf, durch welches sich der Lagerbolzen erstreckt. Zusätzlich kann das Adapterteil auch noch an dem Lagerwinkel, insbesondere der Koppelplatte beziehungsweise der Trägerplatte, verschraubt werden. Auf dieses Adapterteil wird dann in einem Ausführungsbeispiel die Buchse, die hier dann auch als Schließerbuchse bezeichnet werde kann, aufgesteckt. Auch sie ist dann an dem Lagerbolzen aufgesteckt.

In einem Ausführungsbeispiel sind die Löcher in der Anlageplatte so angeordnet, dass auch bei bereits montierter Buchse an dem Lagerbolzen Zugang zu diesen Löchern ermöglicht ist und mit einem Werkzeug, beispielsweise einem Schraubendreher, Schrauben in die Löcher der Anlageplatte eingeführt werden können. Insbesondere kann dies auch somit in Tiefenrichtung des Haushaltsgeräts betrachtet erfolgen und eine entsprechende Montage der Schrauben in Tiefenrichtung an der Buchse vorbei ermöglicht werden.

Insbesondere bei der Variante ohne das Adapterteil ist das Scharnier so aufgebaut, dass die Löcher in der Anlageplatte auch dann zugänglich sind, wenn bereits die Tür an dem Scharnier angeordnet ist. Auch dann kann ein Zugang zu diesen Löchern und eine Bestückung mit Schrauben erfolgen, die dann auch mit einem Werkzeug entsprechend verschraubt werden können.

Die oben bereits erwähnten Ausführungsbeispiele mit zumindest einem Positionierelement an dem Lagerwinkel können auch so realisiert sein, dass mehrere Positionierelemente vorhanden sind. Da ein derartiger Lagerwinkel durch Umformen und/oder Stanzen erzeugt wird, sind diese Positionierelemente auch kostenneutral erzeugbar. Sie können bei diesem Umform- und/oder Stanzprozess einfach miterzeugt werden. Insbesondere wird dazu auch kein zusätzliches Material benötigt.

Die Positionierelemente können in einem anderen Ausführungsbeispiel jedoch auch durch separate Stifte gebildet werden, die im Lagerwinkel unlösbar angebracht sind. Beispielsweise kann hier ein Einpressen in Aufnahmelöcher in der Anlageplatte vorgesehen sein.

In einem Ausführungsbeispiel kann die Koppelplatte Prägungen aufweisen. Dadurch ist die Verwindungssteifigkeit erhöht.

In einem Ausführungsbeispiel weist das Adapterteil eine randseitig offene Einbuchtung auf. Dadurch ist es einfach ermöglicht, das Kabel an dem Adapterteil vorbeizuführen. Bei diesem Ausführungsbeispiel muss das Kabel dann nicht durch ein umlaufend beziehungsweise umfangsseitig geschlossenes Loch hindurchgeführt werden.

In einem Ausführungsbeispiel ist die Kabeldurchführung in der Buchse in einem Querschnitt nicht kreisrund, sondern oval ausgebildet.

In Höhenrichtung betrachtet kann das obere Ende und/oder das untere Ende dieser Kabeldurchführung abgerundet sein. Dadurch können scharfe Kanten oder Ecken vermieden werden. Beeinträchtigungen des Kabels sind dadurch vermieden. In einem Ausführungsbeispiel ist das Adapterteil zum umschlagsymmetrischen Verbau an dem Lagerwinkel ausgebildet. Bei einem Türanschlagwechsel kann es somit von dem Lagerwinkel entfernt werden, um 180° gedreht werden und wieder an dem Lagerwinkel verbaut werden.

In einem Ausführungsbeispiel ist die Anlageplatte in Höhenrichtung betrachtet in die gleiche Richtung von der Koppelplatte beziehungsweise der Trägerplatte abstehend, als der Lagerbolzen. Diesbezüglich ist somit eine U-artige Form des Lagerwinkels gebildet. Indem quasi der Lagerbolzen um die Anlageplatte in gleicher Richtung von der Koppelplatte beziehungsweise der Trägerplatte abstehen, ist auch die Höhe des Lagerwinkels im Vergleich zu Ausführungsbeispielen reduziert, bei welchen der Lagerbolzen in positiver Höhenrichtung von der Koppelplatte absteht und die Anlageplatte in negativer Höhenrichtung von der Koppelplatte absteht.

Durch die Ausgestaltung des Scharniers ist auch eine Verbesserung bezüglich eines automatischen Befestigens, z.B. Aufklebens, des Bodens, insbesondere einer Bodenpappe des Gehäuses des Haushaltsgeräts, erreicht. Denn es ist kein Platz für das von unten geschraubte Scharnier am Geräteboden mehr erforderlich. Eine Befestigung und Verschraubung des Lagerwinkels erfolgt ausschließlich von vorne beziehungsweise die Verschraubung ist ausschließlich an der Stirnseite der Front vorgesehen. Darüber hinaus ist durch die Verbauposition des Standfußes des Haushaltsgeräts nicht mehr direkt am Gehäuse, sondern an diesem Lagerwinkel, auch erreicht, dass bei der Montage dieses Standfuß nicht mehr unter das Gehäuse eingegriffen werden muss. Die Verbauposition des Standfußes ist somit in Tiefenrichtung betrachtet nach vorne verlagert. Damit ist auch eine Beschädigung des Bodens des Gehäuses, insbesondere wenn er aus Pappe ist, vermieden. Auch die Tür ist somit verbessert vor Beschädigungen durch den Stellfuß beziehungsweise den Standfuß bei dessen Montage geschützt. Auch ist die Möglichkeit, dass das Gerät bei dem Verbau des Standfußes kippen könnte, reduziert.

Durch das vorteilhafte Ausführungsbeispiel mit der Kabelführung in dem Scharnier ist es nun auch einfach ermöglicht, elektronische Komponenten, eine Bedien- und/oder Anzeigeeinheit und/oder eine Kamera oder dergleichen in der Tür zu verbauen. In den genannten vorteilhaften Ausführungsbeispielen muss dieses Kabel nur durch die vorteilhaft ausgestaltete Buchse hindurchgefädelt werden, jedoch nicht mehr umfänglich durch andere Komponenten des Scharniers hindurchgeführt werden.

Darüber hinaus ist durch die genannten Ausführungsbeispiele auch ein Standardsystem als Scharnier geschaffen, das sowohl für Haushaltsgeräte mit einem derartigen Kabel als auch ohne ein derartiges Kabel genutzt werden kann. Ebenso ist dies sowohl für Geräte mit einem Schließer im Bereich des Scharniers als auch ohne einen derartigen Schließer im Bereich des Scharniers ermöglicht.

Ein weiterer Aspekt der Erfindung betrifft ein Verfahren zum Herstellen eines Haushaltsgeräts, bei welchem folgende Schritte durchgeführt werden:
- Bereitstellen eines Gehäuses des Haushaltsgeräts, wobei in dem Gehäuse zumindest ein Aufnahmeraum für Lebensmittel ausgebildet ist,
- Bereitstellen zumindest eines symmetrischen Lagerwinkels eines Scharniers, des Haushaltsgeräts, wobei das Scharnier zur Aufnahme einer Tür des Haushaltsgeräts bestimmungsgemäß ausgebildet ist, so dass die Tür im montierten Zustand relativ zu dem Gehäuse geschwenkt werden kann,
- Wahlweises Erzeugen einer Variante des Haushaltsgeräts bezüglich der Seite eines Anschlag der Tür, indem der symmetrische Lagerwinkel wahlweise an einer linksseitigen Stirnseite einer Front des Gehäuses oder an einer rechtsseitigen Stirnseite der Front des Gehäuses verbaut wird und, insbesondere aufgrund des symmetrischen Aufbaus des Lagerwinkels, in beiden möglichen Verbausituationen die an dem symmetrischen Lagerwinkel angeordnete Tür im geschlossenen Zustand in Höhenrichtung und in Breitenrichtung des Haushaltsgeräts automatisch in gleicher Position zum Gehäuse angeordnet wird.

Mit diesem Verfahren kann durch einen gleichen Lagerwinkel ein Verbau an zwei verschiedenen Seiten der Front erfolgen und dennoch die Tür dann gleich zum Gehäuse positioniert werden. Eine einfache Variantenbildung von Haushaltsgeräten in Bezug dazu, wie der jeweilige Anschlag der Tür vorgesehen ist, ist dadurch ermöglicht.

Vorteilhafte Ausführungsbeispiele des Haushaltsgeräts sind als vorteilhafte Ausführungsbeispiele des Verfahrens anzusehen. Die gegenständlichen Elemente und/oder angegebenen Positionen von Elementen ermöglichen dabei alleine oder in Wirkverbindung die spezifischen Verfahrensschritte.

Mit Angaben "oben", "unten", "vorne", "hinten, "horizontal", "vertikal", "Tiefenrichtung", "Breitenrichtung", "Höhenrichtung" etc. sind die bei bestimmungsgemäßen Gebrauch und bestimmungsgemäßem Anordnen der Tür bzw. des Geräts gegebenen Positionen und Orientierungen angegeben.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen. Es sind darüber hinaus Ausführungen und Merkmalskombinationen, insbesondere durch die oben dargelegten Ausführungen, als offenbart anzusehen, die über die in den Rückbezügen der Ansprüche dargelegten Merkmalskombinationen hinausgehen oder abweichen.

Ausführungsbeispiele der Erfindung werden nachfolgend anhand schematischer Zeichnungen näher erläutert. Es zeigen:
- Fig. 1: eine schematische Darstellung eines Ausführungsbeispiels eines erfindungsgemäßen Haushaltsgeräts mit geöffneter Tür;
- Fig. 2: eine perspektiv-schematische Darstellung von Haushaltsgerätevarianten im Hinblick auf eine linksseitig angeschlagene Tür und eine rechtsseitig angeschlagene Tür, wie sie durch symmetrische Lagerwinkel des Haushaltsgeräts realisierbar sind;
- Fig. 3: eine perspektivische Darstellung eines Teilbereichs eines Haushaltsgeräts mit montiertem Scharnier;
- Fig. 4: die Darstellung gemäß Fig. 3 mit abgenommenem Scharnier;
- Fig. 5: eine Explosionsdarstellung eines Ausführungsbeispiels eines Scharniers für ein Ausführungsbeispiel eines Haushaltsgeräts;
- Fig. 6: eine perspektivische Darstellung eines Ausführungsbeispiels eines Lagerwinkels des Scharniers gemäß Fig. 5;
- Fig. 7: eine perspektivische Darstellung eines alternativen Ausführungsbeispiels eines Lagerwinkels für ein Scharnier gemäß Fig. 5;
- Fig. 8: eine schematische Ansicht von vorne auf ein Ausführungsbeispiel eines Lagerwinkels, welcher symmetrisch ausgebildet ist;
- Fig. 9: eine Frontansicht auf die Darstellung gemäß Fig. 3;
- Fig. 10: eine Darstellung eines Ausführungsbeispiels einer Buchse des Scharniers;
- Fig. 11: eine Seitenansicht eines Teilausschnitts des Ausführungsbeispiels eines Haushaltsgeräts im Bereich des montierten Scharniers;
- Fig. 12: eine perspektivische Darstellung eines Ausführungsbeispiels eines zusammengebauten Scharniers;
- Fig. 13: eine Explosionsdarstellung eines weiteren Ausführungsbeispiels eines Scharniers eines erfindungsgemäßen Haushaltsgeräts;
- Fig. 14: eine perspektivische Schnittdarstellung eines Ausführungsbeispiels einer Buchse des Scharniers gemäß Fig. 13; und
- Fig. 15: eine perspektivische Darstellung eines Adapterteils des Scharniers gemäß Fig. 13.

In den Figuren werden gleiche oder funktionsgleiche Elemente mit den gleichen Bezugszeichen versehen.

In Fig. 1 ist in einer schematischen Darstellung ein Haushaltsgerät 1 gezeigt. Das Haushaltsgerät 1 kann beispielsweise ein Gargerät, wie ein Mikrowellengargerät oder ein Dampfgargerät oder ein Backofen sein. Das Haushaltsgerät 1 kann jedoch auch beispielsweise ein Flaschenlagerschrank, wie beispielsweise ein Weinlagerschrank, sein.

Insbesondere ist das Haushaltsgerät 1 in einem Ausführungsbeispiel ein Haushaltskältegerät. Es ist dann zum Lagern und Konservieren von Lebensmitteln ausgebildet. In dem Zusammenhang kann es beispielsweise ein Kühlgerät oder ein Gefriergerät oder ein Kühl-Gefrier-Kombigerät sein.

Das Haushaltsgerät 1 weist ein Gehäuse 2 auf. In dem Gehäuse 2 ist zumindest ein Aufnahmeraum 3 für Lebensmittel ausgebildet. Die Lebensmittel können in dem Zusammenhang essbare oder trinkbare Lebensmittel sein.

Der Aufnahmeraum 3 ist bestimmungsgemäß zur Bestückung mit Lebensmitteln vorgesehen.

Das Haushaltsgerät 1 weist darüber hinaus eine Tür 4 auf. Die Tür 4 ist bewegbar an dem Gehäuse 2 angeordnet. Die Tür 4 ist zum Verschließen des Aufnahmeraums 3 vorgesehen.

Das Haushaltsgerät 1 weist zumindest ein Scharnier 5 auf. Das Scharnier 5 ist an einer Front 6 des Gehäuses 2 angeordnet. Im Ausführungsbeispiel ist die Tür 4 durch ein weiteres Scharnier 7 in dem Gehäuse 2 angeordnet. Die Scharniere 5 und 7 ermöglichen es, dass die Tür 4 um eine vertikale Achse A, die in Höhenrichtung (y-Richtung) des Haushaltsgeräts 1 orientiert ist, relativ zum Gehäuse 2 schwenkbar ist. Die Tür 4 ist direkt an den Scharnieren 5 und 7 angeordnet.

Die Front 6 weist eine Stirnseite 8 auf. An dieser Stirnseite 8 sind die Scharniere 5 und 7 direkt befestigt. Die Scharniere 5 und 7 sind somit ausschließlich frontseitig an dem Gehäuse 2 befestigt.

Das Gehäuse 2 weist in Breitenrichtung (x-Richtung) betrachtet zwei gegenüberliegende Enden 9 und 10 hier in Form von Seitenwänden auf. Diese gegenüberliegenden Enden 9 und 10 werden durch vertikale Seitenwände in einem Ausführungsbeispiel gebildet. Diese gegenüberliegenden Enden 9 und 10 sind insbesondere die seitlichen Begrenzungen des Gehäuses 2.

Die Scharniere 5 und 7 sind lösbar an dieser Front 6 des Gehäuses 2 befestigt. Insbesondere sind sie daran verschraubt.

Allgemein betrachtet ist zumindest ein Scharnier 5, 7 bestimmungsgemäß zum umschlagsymmetrischen Verbau an der Front 6 ausgebildet. Dies bedeutet, dass ein derartiges Scharnier 5 bei frontseitiger Betrachtung und somit bei Blick auf die Beschickungsöffnung des Aufnahmeraums 3 bei geöffneter Tür 4 und auf die Tür 4 bei geschlossener Tür linksseitig und somit benachbart zu dem ersten Ende 9 des Gehäuses 2 oder aber auch rechtsseitig und somit benachbart zu dem gegenüberliegenden Ende 10 des Gehäuses 2 an der Front 6 bestimmungsgemäß montiert werden kann. Bei dem in Fig. 1 gezeigten Ausführungsbeispiel ist die Tür 4 bei dieser frontseitigen Betrachtung linksseitig angeschlagen. Dies bedeutet, dass die Scharniere 5 und 7 linksseitig angeordnet sind und somit benachbart zu dem ersten Ende 9 an der Front 6 angeordnet sind. Dieses Scharnier 5, 7 ist somit bestimmungsgemäß wahlweise an einer linksseitigen Stirnseite 8a oder an einer rechtsseitigen Stirnseite 8b der Front 6 verbaubar. In beiden Verbausituationen ist die dann daran befestigte Tür 4 im geschlossenen Zustand in Höhenrichtung und in Breitenrichtung des Haushaltsgeräts 1 in gleicher Position an dem Gehäuse 2 angeordnet.

In Fig. 1 ist in schematischer Darstellung eine erste Aufnahme 11 und eine zweite Aufnahme 12 gezeigt. Die Aufnahmen 11 und 12 sind insbesondere Schraubaufnahmen für Schrauben, die Befestigungselemente darstellen. Diese Aufnahmen 11 und 12 sind hier an der rechtsseitigen Stirnseite 8b ausgebildet. Entsprechend können in einem weiteren Ausführungsbeispiel auch rechtsseitig entsprechend zwei derartige Aufnahmen ausgebildet. Diese können in Fig. 1 nicht erkannt werden, da das Scharnier 5 daran befestigt ist.

Wie in Fig. 1 auch zu erkennen ist, ist auch im oberen Bereich eine entsprechende Ausgestaltung mit Aufnahmen 13 und 14 realisiert. Entsprechendes gilt bei der gezeigten Anordnung im Bereich des Scharniers 7.

Es ist in einem Ausführungsbeispiel vorgesehen, dass ein in Breitenrichtung (x-Richtung) bemessener Abstand a1 zwischen der Aufnahme 11 und dem benachbarten Ende 10 insbesondere genauso groß ist, wie ein entsprechender Abstand einer Aufnahme beim Scharnier 5. Dies bedeutet, dass an der linksseitigen Stirnseite 8a bei einem Ausführungsbeispiel ebenfalls zwei derartige Aufnahmen 11, 12 vorgesehen sind, an denen das Scharnier 5 befestigt ist. Auch dort ist dann ein in dieser Breitenrichtung bemessener Abstand der äußeren Aufnahme 11 zu dem benachbarten ersten Ende 9 entsprechend dem Abstand a1.

In einem Ausführungsbeispiel gilt dies auch für einen derartigen horizontalen Abstand zwischen der weiter innenliegenden Aufnahme 12 und dem benachbarten zweiten Ende 10 und im Vergleich dazu zu einer im entsprechenden Abstand ausgebildete weitere innenliegende Aufnahme 12 für das Scharnier 5 in Fig. 1 in Bezug zum Ende 9.

Es kann vorgesehen sein, dass eine erste Variante des Haushaltsgeräts 1 vorgesehen ist, bei welcher die Tür 4 bei frontseitiger Betrachtung linksseitig angeschlagen und montiert ist, wie dies in Fig. 1 mit der Tür 4 bereits gezeigt ist. Bei diesem Ausführungsbeispiel können die Aufnahmen 11, 12, 13 und 14, die an der rechtsseitigen Stirnseite 8b gezeigt sind, nicht vorhanden sein. Möglich ist es jedoch auch, dass in einem Ausführungsbeispiel eines Haushaltsgeräts 1 sowohl die Aufnahmen 11 bis 14 an der rechtsseitigen Stirnseite 8b als auch die zu einer Mittenachse M spiegelsymmetrisch dazu ausgebildeten weiteren Aufnahmen 11 bis 14 an der linksseitigen Stirnseite 8a ausgebildet sind.

In einem weiteren Ausführungsbeispiel einer Variante eines Haushaltsgeräts 1 kann vorgesehen sein, dass nur die in Fig. 1 rechtsseitig gezeigten Aufnahmen 11 bis 14 an der rechtsseitigen Stirnseite 8b vorhanden sind und die entsprechenden linksseitigen Aufnahmen 11 bis 14 an der linksseitigen Stirnseite 8a nicht vorhanden sind. Bei einem derartigen Ausführungsbeispiel ist dann die Tür 4 nur rechtsseitig anschlagbar und dann um eine rechtsseitig ausgebildete Drehachse A schwenkbar.

Bei allen drei möglichen Ausführungsbeispielen eines Haushaltsgeräts 1 bezüglich der individuellen Ausgestaltung der Aufnahmen 11 bis 14 kann ein nachfolgend erläutertes gleiches Scharnier 5, 7 als Gleichbauteil verwendet werden.

In Fig. 2 ist in einer perspektivischen Darstellung das Haushaltsgerät 1 mit einer geschlossenen Tür 4 gezeigt. Beispielhaft sind hier die möglichen Verbauvarianten der Tür 4 angedeutet, die um eine, bei frontseitiger Betrachtung, linksseitige, vertikale Drehachse A verschwenkt werden kann oder bei umschlagsymmetrischer Montage der Scharniere 5, 7, insbesondere der Lagerwinkel, um eine rechtsseitige, vertikale Drehachse A verschwenkt werden kann. Die jeweilige Verschwenkbarkeit ist auch durch die symbolhaft gezeigten Pfeile angedeutet.

Der Übersichtlichkeit dienend ist in Fig. 2 die jeweilige Position des hier beispielhaften unteren Scharniers 5 dieser umschlagsymmetrischen Verbaumöglichkeit gezeigt. Unabhängig davon, ob dieses Scharnier 5 linksseitig oder rechtsseitig verbaut ist, ist in einem Ausführungsbeispiel der in Breitenrichtung betrachtete Abstand zu dem ersten Ende 9 oder zu dem zweiten Ende 10 gleich. Damit weist, wie dies in Fig. 2 gezeigt ist, die Tür 4 im geschlossenen Zustand beiden Verbauvarianten die gleiche Position am Gehäuse 2 auf.

Die Mitte M stellt dabei auch eine in Höhenrichtung orientierte Symmetrieachse dar, die mittig ausgebildet ist und an welcher die Scharniere 5 umschlagsymmetrisch montiert werden können, abhängig davon, ob eine linksseitig angeschlagene Tür 4 oder eine rechtsseitig angeschlagene Tür 4 realisiert werden soll.

In Fig. 3 ist in einer perspektivischen Darstellung ein Teilausschnitt des Haushaltsgeräts 1 gezeigt. Es ist hier ein bei frontseitiger Betrachtung rechter unterer Teilbereich des Gehäuses 2 dargestellt. Bei dem hier gezeigten Beispiel ist das Scharnier 5 an der rechtsseitigen Stirnseite 8b frontseitig verbaut.

Es ist hier im montierten Zustand gezeigt. Das Scharnier 5 weist einen Lagerwinkel 15 auf. Der Lagerwinkel 15 ist einstückig ausgebildet. Er ist insbesondere aus Metall ausgebildet. Beispielsweise kann er ein Blechwinkel sein. Darüber hinaus weist das Scharnier eine Buchse 16 auf. Die Buchse 16 ist eine zum Lagerwinkel 15 separate Komponente des Scharniers 5. Die Buchse 16 ist auf einen hier noch nicht zu erkennenden Lagerbolzen des Lagerwinkels 15 aufgesteckt. Darüber hinaus ist ein Kabel 17 gezeigt. Das Kabel 17 des Haushaltsgeräts 1 ist im Bereich des Scharniers 5 an diesem Scharnier 5 verlegt. Das Kabel 17 endet einerseits in der Tür 4 und andererseits im Gehäuse 2.

In Fig. 4 ist die Anordnung gemäß Fig. 3 gezeigt, wobei das Scharnier 5 jedoch im demontierten Zustand gezeigt ist. Dadurch sind die Aufnahmen 11 und 12 an der rechtsseitigen Stirnseite 8b zu erkennen.

Darüber hinaus ist auch eine Öffnung 18 gezeigt, über welche das Kabel 17 in das Gehäuse verlegt ist.

Wie in Fig. 5 zu erkennen ist, weist das Scharnier in seiner gezeigten Explosionsdarstellung mehrere separate Teile auf. Dies ist einerseits der Lagerwinkel 15. Dieser Lagerwinkel 15 ist im Ausführungsbeispiel U-förmig gestaltet. Er weist eine Anlageplatte 19 auf. Diese ist bestimmungsgemäß zum direkten Anliegen an der Stirnseite 8a, 8b vorgesehen. Die Anlageplatte 19 weist in Breitenrichtung betrachtet ein erstes Loch 20 und zumindest ein gegenüberliegendes zweites Loch 21 auf. Die beiden Löcher 20 und 21 sind zum Hindurchführen von Befestigungselementen, insbesondere Schrauben, vorgesehen. Damit kann der Lagerwinkel 15 und somit das gesamte Scharnier 5 an der Front 6 angeschraubt werden. Im Ausführungsbeispiel sind die beiden Löcher 20 und 21 in Höhenrichtung betrachtet auf gleicher Höhenlage ausgebildet.

Der Lagerwinkel 15 weist darüber hinaus eine Trägerplatte beziehungsweise eine Koppelplatte 22 auf. Diese erstreckt sich horizontal. Sie ist in einem Winkel, insbesondere 90°, zur Anlageplatte 19 angeordnet. Darüber hinaus weist der Lagerwinkel 15 einen Lagerbolzen 23 auf. Der Lagerbolzen 23 ist in Tiefenrichtung (z-Richtung) nach vorne beabstandet zur Anlageplatte 19 ausgebildet. Er erstreckt sich von der Koppelplatte 22 in die gleiche Richtung weg, wie die Anlageplatte 19.

Darüber hinaus ist in Fig. 5 ein Standfuß 24 gezeigt. Der Standfuß 24 ist separat zum Lagerwinkel 15 ausgebildet. Mit dem Standfuß 24 ist das Haushaltsgerät 1 auf dem Boden direkt aufgestellt. Der Standfuß 24 ist zum direkten Befestigen an dem Lagerwinkel 15 vorgesehen. Insbesondere weist dazu die Koppelplatte 22 eine Schraubaufnahme 25 auf. In dieser kann der Standfuß 24 mit einem Gewindestift 26 verschraubt werden und in seiner Höhe justiert eingestellt werden.

In Fig. 6 ist in einer perspektivischen Darstellung ein Ausführungsbeispiel eines Lagerwinkels 15 gezeigt. Es ist zu erkennen, dass der Lagerbolzen 23 in einem Ausführungsbeispiel im Querschnitt eckig ist, insbesondere rechteckig. Die Koppelplatte 22 weist Prägungen 27 auf. Dadurch ist sie steifer. Die Koppelplatte 22 kann auch Schraublöcher 28 und/oder 29 aufweisen. Ein hier noch nicht gezeigtes Adapterteil, welches Bestandteil eines Ausführungsbeispiels eines Scharniers 5, 7 sein kann, kann abhängig von seiner Verbauposition an dem Lagerwinkel 15 an dem Schraubloch 28 oder an dem Schraubloch 29 verschraubt sein.

Wie darüber hinaus in Fig. 6 zu erkennen ist, weist der Lagerwinkel 15 im gezeigten Ausführungsbeispiel ein Positionierelement 30 auf. Das Positionierelement 30 erstreckt sich in Tiefenrichtung (z-Richtung) weiter nach hinten als die Anlageplatte 19. Mit diesem Positionierelement 30, welches in eine Aufnahme in der Stirnseite 8a oder 8b eingreifen kann, kann die positionssichere Montage des Lagerwinkels 15 an der Front 6 verbessert werden. Insbesondere kann dadurch eine Verdrehsicherheit erhöht werden. Das Positionierelement 30 ist dazu lediglich in die Aufnahme eingesteckt.

Es können auch mehr als ein Positionierelement 30 vorhanden sein. Diesbezüglich darf auf das Ausführungsbeispiel in Fig. 7 verwiesen werden.

Hier sind zwei Positionierelemente 30 und 31 vorgesehen.

Bei dem Ausführungsbeispiel in Fig. 6 kann das Positionierelement 30 durch Ausstanzen und Umbiegen aus dem Blechmaterial des Lagerwinkels 15 selbst erzeugt werden.

Bei dem Ausführungsbeispiel in Fig. 7 sind die dortigen Positionierelemente 30 und 31 separate Stifte, die in den Lagerwinkel 15, insbesondere die Anlageplatte 19, eingepresst sind.

Bei den gezeigten Ausführungsbeispielen sind die Positionierelemente 30 beziehungsweise 30 und 31 in Höhenrichtung betrachtet unterhalb den Löchern 20 und 21 ausgebildet.

In Fig. 8 ist in einer schematischen Darstellung ein Lagerwinkel 15 mit Betrachtung von vorne (Betrachtung in negativer z-Richtung) gezeigt. Bei einer Projektionsbetrachtung, bei welcher die Projektionsebene die y-x-Ebene ist, ist der Lagerbolzen 23 mittig zwischen den Löchern 20 und 21 ausgebildet. Der Lagerwinkel 15 weist in dem Zusammenhang eine in Höhenrichtung orientierte Symmetrieachse M1 auf. Die Löcher 20 und 21 sind in dem Zusammenhang insbesondere spiegelsymmetrisch zu dieser Symmetrieachse M1 ausgebildet. Der Lagerbolzen 23 liegt auf dieser Symmetrieachse M1 und ist ebenfalls symmetrisch zu dieser Achse M1 ausgebildet. Dies bedeutet auch, dass in dieser Projektionsebene Mittenachsen M2 und M3 der Löcher 20 und 21 in Breitenrichtung betrachtet den gleichen Abstand zu der Symmetrieachse M1 haben. Darüber hinaus ist vorgesehen, dass in dieser Projektionsebene ein Abstand a2 gleich einem Abstand a3 ist. Der Abstand a2 bezeichnet in dieser Projektionsebene eine in Breitenrichtung bemessene Distanz zwischen einem linksseitigen Begrenzungsrand 23a des Lagerbolzens 23 zu der Mittenachse M2. Der Abstand a3 bezeichnet in dieser Projektionsebene einen ebenfalls horizontal bemessenen Abstand zwischen einem rechtsseitigen Seitenrand 23b des Lagerbolzens 23 zu dieser Mittenachse M3 des Lochs 21. Durch diese Symmetrie des Lagerwinkels 15 kann bestimmungsgemäß der umschlagsymmetrische Verbau an den Aufnahmen 11 und 12 entweder an der linksseitigen Stirnseite 8a oder an der rechtsseitigen Stirnseite 8b erfolgen. Insbesondere ist dieser umschlagsymmetrische Verbau, der bezüglich der Mittenachse M des Haushaltsgeräts 1 zu verstehen ist, auch dann erreicht, wenn die Aufnahmen 11, 12 so angeordnet sind, wie sie bereits zu Fig. 1 erläutert wurden. Gleiches gilt dann insbesondere auch für die Aufnahmen 13, 14.

Wie darüber hinaus in Fig. 8 auch noch zu erkennen ist, ist der Lagerbolzen 23 in Breitenrichtung betrachtet kleiner als der in dieser Breitenrichtung bemessene Abstand zwischen den Löchern 20 und 21. Dies bedeutet, dass bei dieser frontseitigen Betrachtung und insbesondere auch bei der Projektionsbetrachtung die Löcher 20 und 21 in einem Ausführungsbeispiel vollständig neben dem Lagerbolzen 23 angeordnet sind. Damit kann in Tiefenrichtung (z-Richtung) betrachtet das Vorbeiführen von Schrauben 32 und 33 an dem Lagerbolzen 23 problemlos ermöglicht werden und diese dann in die Löcher 20 und 21 eingeführt werden. Darüber hinaus ist durch diese geometrische Ausgestaltung auch ermöglicht, dass mittels eines Werkzeugs, beispielsweise eines Schraubendrehers, problemlos in Tiefenrichtung an diesem Lagerbolzen 23 vorbei montiert werden kann, um die Schrauben dann zu verschrauben.

Somit ist also ein in Breitenrichtung bemessenes Breitenmaß des Lagerbolzens 23 kleiner als ein in Breitenrichtung bemessener Abstand zwischen den Lochachsen M2 und M3, insbesondere kleiner als der Abstand zwischen den Löchern 20 und 21, der zwischen den einander zugewandten Lochkanten bemessen ist.

In Fig. 9 ist eine Frontansicht auf den Teilbereich gemäß Fig. 3 und Fig. 4 zu erkennen, wobei hier der verbaute Zustand des Scharniers 5 an dem Gehäuse 2, insbesondere an der Front 6, gezeigt ist. Die symmetrische Position ist hier zu erkennen. Insbesondere ist allgemein auch vorgesehen, dass der Lagerwinkel 15 die Drehachse A der Tür 4 definiert, wobei diese Drehachse A in Breitenrichtung betrachtet bei einer Projektionsansicht, wie sie zu Fig. 8 erläutert wurde, mittig zwischen den Löchern 20 und 21 angeordnet ist. Die Projektionsebene kann somit insbesondere bei den bereits erläuterten Ausführungsbeispielen in der Anlageplatte 19 liegen.

Schrauben 32 und 33 sind gezeigt. Diese Schrauben 32 und 33 sind durch die Löcher 20 und 21 hindurchgeführt und direkt in den Aufnahmen 12, 11 verschraubt.

Wie bereits oben angedeutet, weist das Scharnier 5 eine Kabelführungsvorrichtung 34 auf. Die Kabelführungsvorrichtung 34 ist bestimmungsgemäß zum Führen zumindest eines Kabels 17 zwischen der Tür 4 und dem Gehäuse 2 in dem Scharnier 5 ausgebildet.

Insbesondere weist die Kabelführungsvorrichtung 34 eine Kabeldurchführung 35 in der Buchse 16 auf, wie dies in Fig. 10 gezeigt ist. In Fig. 10 ist in dem Zusammenhang die Buchse 16 mit Blick in Richtung der Buchsenachse, die im montierten Zustand parallel zur Drehachse A verläuft, gezeigt. Die Buchse 16 weist somit diese Kabeldurchführung 35 auf. Diese Kabeldurchführung 35 ist insbesondere ein Kabelkanal.

Darüber hinaus weist die Buchse 16 einen Steckkanal 36 auf. Der Steckkanal 36 ist von der Kabeldurchführung 35 separiert. Der Steckkanal 36 ist bestimmungsgemäß zum Aufstecken auf den Lagerbolzen 23 ausgebildet. Der Lagerbolzen 23 ist somit zum Einführen in den Steckkanal 36 vorgesehen.

Der Steckkanal 36 weist eine Innenkontur 37 auf. Die Innenkontur 37 weist eine Klemmstruktur 38 auf. Die Klemmstruktur 38 weist im Ausführungsbeispiel zwei Klemmzapfen auf. Mit der Klemmstruktur 38 ist bestimmungsgemäß ein klemmendes Halten des Lagerbolzens 23 in diesem Steckkanal 36 erreicht. Die Buchse 16 ist in Umlaufrichtung um die Drehachse A betrachtet drehfest mit dem Lagerbolzen 23 mechanisch gekoppelt. Wie in Fig. 10 zu erkennen ist, sind somit die Kabeldurchführung 35 und der Steckkanal 36 zwei getrennte Kanäle.

In Fig. 11 ist eine Seitenansicht auf einen unteren Teilbereich des Haushaltsgeräts 1 gezeigt. Es ist insbesondere eine Seitenansicht auf die Anordnung gemäß Fig. 3 dargestellt. Wie hier zu erkennen ist, erstreckt sich das gesamte Scharnier 5, insbesondere der gesamte Lagerwinkel 15, vor der Front 6 und somit auch vor der Stirnseite 8b, wie sie hier gezeigt ist. Der Lagerwinkel 15 ist nur an dieser Stirnseite 8b befestigt, insbesondere angeschraubt. Er erstreckt sich ausgehend von dieser Stirnseite 8b in Tiefenrichtung nach vorne.

Darüber hinaus ist auch zu erkennen, dass der Standfuß 24 nicht an dem Gehäuse 2, sondern ausschließlich und nur an dem Scharnier 5, insbesondere dem Lagerwinkel 15, direkt angeordnet ist.

Der Standfuß 24 kann sich auf einem Stellboden 44, z.B. Küchenboden, abstützen.

Die Koppelplatte 22 weist einen ersten Abschnitt 22a sowie einen in Höhenrichtung y dazu versetzt angeordneten zweiten Abschnitt 22b auf. Der erste Abschnitt 22a liegt auf einem ersten Höhenniveau H1. Der zweite Abschnitt 22b liegt auf einem zweiten Höhenniveau H2. Das Höhenniveau H1 ist größer als das Höhenniveau H2. Die Höhenniveaus H1, H2 werden jeweils durch die obere Fläche der im Wesentlichen ebenen Abschnitte 22a, 22b bemessen. An den ersten Abschnitt 22a angrenzend ist der Lagerbolzen 23 angeformt. In dem zweiten Abschnitt 22b ist die Gewindebohrung zur Aufnahme des Stellfußes 24 ausgebildet. In der Darstellung gemäß Fig. 11 ist der Standfuß 24 nicht bis zu einem Anschlag in den Lagerwinkel 15 eingeschraubt. Wird der Standfuß 24 jedoch weiter eingeschraubt, bis dieser an dem Lagerwinkel 15 anschlägt, kann durch den tiefer liegenden zweiten Abschnitt 22b verhindert werden, dass der Standfuß 24 mit einer Unterkante (der nicht dargestellten Tür) kollidiert.

In Fig. 12 ist nochmals eine perspektivische Darstellung des Scharniers 5 mit dem Standfuß 24 gezeigt, wie es bisher erläutert wurde.

In Fig. 13 ist in einer Explosionsdarstellung ein weiteres Ausführungsbeispiel eines Scharniers 5 gezeigt. Im Unterschied zu den bisher erläuterten Ausführungsbeispielen ist bei diesem Scharnier 5 die Buchse 16 in Höhenrichtung betrachtet kleiner ausgebildet. Darüber hinaus ist bei diesem Ausführungsbeispiel des Scharniers 5 ein zusätzliches Adapterteil 39 vorgesehen. Das Adapterteil 39 ist separat zur Buchse 16 und separat zum Lagerwinkel 5. Dieses Ausführungsbeispiel des Scharniers 5 ist mit einer Schließfunktion ausgebildet. Demgegenüber ist das Ausführungsbeispiel gemäß Fig. 3, 4, 5, 9, 11 und 12 ohne eine derartige Schließfunktion ausgebildet.

Das Adapterteil 39 weist, wie dies in der perspektivischen Darstellung in Fig. 15 gezeigt ist, einen Steckkanal 40 auf. Dieser Steckkanal 40 ist bestimmungsgemäß dazu vorgesehen, dass der Lagerbolzen 23 eingreift beziehungsweise sich hindurch erstreckt. Insbesondere ist auch hier der Steckkanal 40 so ausgebildet, dass eine klemmende Halterung zwischen dem Adapterteil 39 und dem Lagerbolzen 23 realisiert ist. Auch das Adapterteil 39 ist drehfest an dem Lagerwinkel 15 angeordnet. Insbesondere ist es drehfest an dem Lagerbolzen 23 angeordnet.

Wie bereits zu den Fig. 6 und 7 erläutert, kann der Lagerwinkel 15 die Schraublöcher 28 und 29 aufweisen. Daran kann, je nach Verbauposition des Adapterteils 39 an dem Lagerwinkel 15, dieses Adapterteil 39 mit einer Schraube 41 (Fig. 13) verschraubt werden. Diese Schraube 41 wird durch ein Loch 42 im Adapterteil 39 hindurchgeführt.

Bei diesem Ausführungsbeispiel kann auch vorgesehen sein, dass das Adapterteil 23 eine randseitig offene Einbuchtung 43 aufweist. Diese ist dazu bestimmungsgemäß vorgesehen, das Kabel 17 hineinzuverlegen. Dennoch ist es bei diesem Ausführungsbeispiel dann nicht erforderlich, dass das Kabel 17 durch ein explizites Loch, welches umfangsseitig umrandet beziehungsweise geschlossen ist, hindurchgeführt beziehungsweise hindurchgesteckt werden muss.

Das Adapterteil 39 kann auch umgedreht an dem Lagerwinkel 15 verbaut werden. Ausgehend von der in Fig. 15 gezeigten Position kann es auf den Lagerbolzen 23 aufgesteckt werden und das Loch 42 fluchtend mit dem Loch 29 angeordnet werden und dann eine entsprechende Schraubverbindung ausgebildet werden. Es kann jedoch das Adapterteil 39 ausgehend von der Darstellung in Fig. 15 um 180° umgedreht werden, sodass dann der Lagerbolzen 23 durch den Steckkanal 40 hindurchgesteckt ist und das Loch 42 fluchtend mit dem Loch 29 angeordnet ist. Auch diesbezüglich kann dann eine entsprechende Verschraubung erfolgen.

In Fig. 14 ist eine perspektivische Schnittdarstellung der Buchse 16 gezeigt. Es ist zu erkennen, dass ein oberer Rand und/oder ein unterer Rand der Kabeldurchführung 35 abgerundet sind. Dadurch ist ein Beschädigen des durchgeführten Kabels vermieden.

### Bezugszeichenliste

- 1: Haushaltsgerät
- 2: Gehäuse
- 3: Aufnahmeraum
- 4: Tür
- 5: Scharnier
- 6: Front
- 7: Scharnier
- 8: Stirnseite
- 8a: linksseitige Stirnseite
- 8b: rechtsseitige Stirnseite
- 9: Ende
- 10: Ende
- 11: Aufnahme
- 12: Aufnahme
- 13: Aufnahme
- 14: Aufnahme
- 15: Lagerwinkel
- 16: Buchse
- 17: Kabel
- 18: Öffnung
- 19: Anlageplatte
- 20: Loch
- 21: Loch
- 22: Koppelplatte
- 23: Lagerbolzen
- 23a: Begrenzungsrand
- 24: Standfuß
- 25: Schraubaufnahme
- 26: Gewindestift
- 27: Prägung
- 28: Schraubloch
- 29: Schraubloch
- 30: Positionierelement
- 31: Positionierelement
- 32: Schraube
- 33: Schraube
- 34: Kabelführungsvorrichtung
- 35: Kabeldurchführung
- 36: Steckkanal
- 37: Innenkontur
- 38: Klemmstruktur
- 39: Adapterteil
- 40: Steckkanal
- 41: Schraube
- 42: Loch
- 43: Einbuchtung
- 44: Stellboden
- A: Achse
- M: Mittenachse
- M1: Symmetrieachse
- M2: Mittenachse
- M3: Mittenachse
- a1: Abstand
- a2: Abstand
- a3: Abstand
- H1: erstes Höhenniveau
- H2: zweites Höhenniveau
- x: Breitenrichtung
- y: Höhenrichtung
- z: Tiefenrichtung

## Patentansprüche

1. Haushaltsgerät (1) mit einem Gehäuse (2), in welchem zumindest ein Aufnahmeraum (3) für Lebensmittel ausgebildet ist, mit zumindest einem Scharnier (5, 7), das an einer Front (6) des Gehäuse (2) angeordnet ist, und mit einer Tür (4), die an dem Scharnier (5, 7) angeordnet ist und dadurch schwenkbar zum Gehäuse (2) angeordnet ist, wobei das Scharnier (5, 7) einen Lagerwinkel (15) aufweist, der an einer Stirnseite (8, 8a, 8b) der Front (6) mit zumindest einem Befestigungselement (32, 33) befestigt ist, wobei der Lagerwinkel (15) bei frontseitiger Betrachtung des Haushaltsgeräts (1) symmetrisch aufgebaut ist, wobei das Scharnier (5, 7) eine Kabelführungsvorrichtung (34) aufweist, mit welcher bestimmungsgemäß zumindest ein Kabel (17) zwischen der Tür (4) und dem Gehäuse (2) verlegbar ist bzw. verlegt ist, wobei der Lagerwinkel (15) einen integrierten Lagerbolzen (23) aufweist, und das Scharnier (5, 7) eine separate Buchse (16) mit einem Steckkanal (36) aufweist, in den der Lagerbolzen (23) eingreift und wobei die Buchse (16) Bestandteil der Kabelführungsvorrichtung (34) ist und zusätzlich eine Kabeldurchführung (35), insbesondere einen Kabelkanal, für zumindest ein Kabel (17) aufweist, **dadurch gekennzeichnet, dass** der Steckkanal (36) der Buchse (16) für den Lagerbolzen (23) zu der Kabeldurchführung (35) in der Buchse (16) separiert ist, so dass der Steckkanal (36) und die Kabeldurchführung (35) getrennt voneinander sind und das Kabel (17) in einem anderen Kanal gelagert ist, als der Lagerbolzen (23).

2. Haushaltsgerät (1) nach Anspruch 1, **dadurch gekennzeichnet, dass** der Lagerwinkel (15) symmetrisch zu einer in Höhenrichtung (y) des Haushaltsgeräts (1) orientierten Symmetrieachse (M1) ausgebildet ist.

3. Haushaltsgerät (1) nach Anspruch 1 oder 2, **dadurch gekennzeichnet, dass** der Lagerwinkel (15) eine Anlageplatte (19) aufweist, die an der Stirnseite (8, 8a, 8b) direkt anliegt, wobei insbesondere die Anlageplatte (19) zumindest zwei in Breitenrichtung (x) beabstandet zueinander ausgebildete Löcher (20, 21) zum Durchführen von Schrauben (32, 33) als Befestigungselemente aufweist.

4. Haushaltsgerät (1) nach einem der vorhergehenden Ansprüche, **dadurch gekennzeichnet, dass** der Lagerwinkel (15) einen Lagerbolzen (23) aufweist, der in Tiefenrichtung (z) des Haushaltsgeräts (1) nach vorne versetzt zu der Anlageplatte (19) angeordnet ist, wobei der Lagerbolzen (23) in Breitenrichtung (x) betrachtet bei einer Projektion in die Ebene der Anlageplatte (19) mittig angeordnet ist.

5. Haushaltsgerät (1) nach Anspruch 3 und Anspruch 4, **dadurch gekennzeichnet, dass** der Lagerbolzen (23) in Breitenrichtung (x) betrachtet bei einer Projektion in die Ebene der Anlageplatte (19) mittig zwischen den Löchern (20, 21) angeordnet ist, insbesondere der Lagerbolzen (23) in Breitenrichtung (x) betrachtet kleiner ist, als ein in Breitenrichtung (x) bemessener kleinster Abstand zwischen den Löchern (20, 21).

6. Haushaltsgerät (1) nach einem der vorhergehenden Ansprüche, **dadurch gekennzeichnet, dass** der Lagerwinkel (15) eine Drehachse (A) der Tür (4) definiert, wobei die Drehachse (A) in Breitenrichtung (x) betrachtet bei einer Projektion in die Ebene der Anlageplatte (19) mittig angeordnet ist, insbesondere mittig zwischen zwei in Breitenrichtung (x) beabstandet zueinander in der Anlageplatte (19) ausgebildeten Löchern (10, 21) angeordnet ist.

7. Haushaltsgerät (1) nach einem der vorhergehenden Ansprüche, **dadurch gekennzeichnet, dass** das Scharnier (5, 7) ein separates Adapterteil (39) aufweist, welches an einem Lagerbolzen (23) des Lagerwinkels (15) drehfest angeordnet ist, wobei die Buchse (16) auf dem dazu separaten Adapterteil (39) aufsitzt.

8. Haushaltsgerät (1) nach einem der vorhergehenden Ansprüche, **dadurch gekennzeichnet, dass** der Lagerwinkel (15) eine horizontal orientierte Koppelplatte (22) aufweist, an der ein Standfuß (24) des Haushaltsgeräts (1) direkt angeordnet ist.

9. Haushaltsgerät (1) nach Anspruch 8, **dadurch gekennzeichnet, dass** die Koppelplatte (22) einen ersten Abschnitt (22a) auf einem ersten Höhenniveau (H1) und einen zweiten Abschnitt (22b) auf einem gegenüber dem ersten Höhenniveau (H1) verschiedenen zweiten Höhenniveau (H2) aufweist.

10. Haushaltsgerät (1) nach Anspruch 9, **dadurch gekennzeichnet, dass** das erste Höhenniveau (H1) größer ist als das zweite Höhenniveau (H2) und der Lagerbolzen (23) an dem ersten Abschnitt (22a) angrenzend ausgebildet ist und eine den Standfuß (24) aufnehmende Gewindebohrung in dem zweiten Abschnitt (22b) ausgebildet ist.

11. Verfahren zum Herstellen eines Haushaltsgeräts (1) nach einem der vorhergehenden Ansprüche, bei welchem folgende Schritte durchgeführt werden:
- Bereitstellen eines Gehäuses (2) des Haushaltsgeräts (1), in welchem zumindest ein Aufnahmeraum (3) für Lebensmittel ausgebildet ist,
- Bereitstellen zumindest eines symmetrischen Lagerwinkels (15) eines Scharniers (5, 7), des Haushaltsgeräts (1), wobei das Scharnier (5, 7) zur Aufnahme einer Tür (4) des Haushaltsgeräts (1) ausgebildet ist, so dass die Tür (4) im montierten Zustand relativ zu dem Gehäuse (2) geschwenkt werden kann,
- Wahlweises Erzeugen einer Variante des Haushaltsgeräts (1) bezüglich dem Anschlag der Tür (4), indem der symmetrische Lagerwinkel (15) wahlweise an einer linksseitigen Stirnseite (8a) einer Front (6) des Gehäuses (2) oder an einer rechtsseitigen Stirnseite (8b) der Front (6) des Gehäuses (2) verbaut wird und in beiden möglichen Verbausituationen die an dem symmetrischen Lagerwinkel (15) angeordnete Tür (4) im geschlossenen Zustand in Höhenrichtung (y) und in Breitenrichtung (x) des Haushaltsgeräts (1) in gleicher Position zum Gehäuse (2) angeordnet wird.

## Claims

1. Household appliance (1) with a housing (2), in which at least one receiving compartment (3) for food is embodied, with at least one hinge (5, 7), which is arranged on a front (6) of the housing (2), and with a door (4), which is arranged on the hinge (5, 7) and is thus arranged pivotably relative to the housing (2), wherein the hinge (5, 7) has a bearing bracket (15), which is fastened to an end face (8, 8a, 8b) of the front (6) with at least one fastening element (32, 33), wherein the bearing bracket (15) is constructed symmetrically when viewed from the front side of the household appliance (1), wherein the hinge (5, 7) has a cable guiding apparatus (34), with which at least one cable (17) can be or is laid between the door (4) and the housing (2) in accordance with the intended purpose, wherein the bearing bracket (15) has an integrated bearing pin (23), and the hinge (5, 7) has a separate bushing (16) with an insertion channel (36), into which the bearing pin (23) engages and wherein the bushing (16) is a component of the cable guiding apparatus (34) and also has a cable passage (35), in particular a cable channel, for at least one cable (17), **characterised in that** the insertion channel (36) of the bushing (16) for the bearing pin (23) is separated from the cable passage (35) in the bushing (16), so that the insertion channel (36) and the cable passage (35) are separate from one another and the cable (17) is thus mounted in a different channel from the bearing pin (23).

2. Household appliance (1) according to claim 1, **characterised in that** the bearing bracket (15) is embodied symmetrically relative to an axis of symmetry (M1) oriented in a height direction (y) of the household appliance (1).

3. Household appliance (1) according to claim 1 or 2, **characterised in that** the bearing bracket (15) has a contact plate (19), which rests directly on the end face (8, 8a, 8b), wherein in particular the contact plate (19) has at least two holes (20, 21) embodied at a distance from one another in the width direction (x), through which screws (32, 33) can be guided as fastening elements.

4. Household appliance (1) according to one of the preceding claims, **characterised in that** the bearing bracket (15) has a bearing pin (23), which is arranged offset forward relative to the contact plate (19) when viewed in the depth direction (z) of the household appliance (1), wherein the bearing pin (23) is arranged centrally in a projection into the plane of the contact plate (19) when viewed in the width direction (x).

5. Household appliance (1) according to claim 3 and claim 4, **characterised in that** the bearing pin (23) is arranged centrally between the holes (20, 21) in a projection into the plane of the contact plate (19) when viewed in the width direction (x), in particular the bearing pin (23) is smaller when viewed in the width direction (x) than a smallest distance measured in the width direction (x) between the holes (20, 21).

6. Household appliance (1) according to one of the preceding claims, **characterised in that** the bearing bracket (15) defines an axis of rotation (A) of the door (4), wherein the axis of rotation (A) is arranged centrally in a projection into the plane of the contact plate (19) when viewed in the width direction (x), in particular centrally between two holes (10, 21) embodied at a distance from one another in the contact plate (19) in the width direction (x).

7. Household appliance (1) according to one of the preceding claims, **characterised in that** the hinge (5, 7) has a separate adapter part (39), which is arranged in a torsion-resistant manner on a bearing pin (23) of the bearing bracket (15), wherein the bushing (16) sits on top of the adapter part (39) which is separate therefrom.

8. Household appliance (1) according to one of the preceding claims, **characterised in that** the bearing bracket (15) has a horizontally oriented coupling plate (22), on which a freestanding foot (24) of the household appliance (1) is directly arranged.

9. Household appliance (1) according to claim 8, **characterised in that** the coupling plate (22) has a first section (22a) at a first height level (H1) and a second section (22b) at a second height level (H2) which is different from the first height level (H1).

10. Household appliance (1) according to claim 9, **characterised in that** the first height level (H1) is greater than the second height level (H2) and the bearing pin (23) is embodied adjacent to the first section (22a) and a threaded hole receiving the freestanding foot (24) is embodied in the second section (22b).

11. Method for producing a household appliance (1) according to one of the preceding claims, in which the following steps are carried out:
- providing a housing (2) of the household appliance (1), in which at least one receiving space (3) for food is embodied,
- providing at least one symmetrical bearing bracket (15) of a hinge (5, 7) of the household appliance (1), wherein the hinge (5, 7) is embodied to receive a door (4) of the household appliance (1) so that the door (4) can be pivoted relative to the housing (2) in the assembled state,
- optionally producing a variant of the household appliance (1) with regard to the hinging of the door (4), by the symmetrical bearing bracket (15) being installed optionally on a left-side end face (8a) of a front (6) of the housing (2) or on a right-side end face (8b) of the front (6) of the housing (2) and the door (4) arranged on the symmetrical bearing bracket (15) being arranged in the same position relative to the housing (2) in both possible installation situations in the closed state in the height direction (y) and in the width direction (x) of the household appliance (1).

## Revendications

1. Appareil ménager (1) avec un boîtier (2) dans lequel au moins un espace d'accueil (3) pour denrées alimentaires est formé, avec au moins une charnière (5, 7) qui est disposée sur une façade (6) du boîtier (2), et avec une porte (4) qui est disposée sur la charnière (5, 7) et ainsi disposée de façon pivotante par rapport au boîtier (2), dans lequel la charnière (5, 7) présente une équerre de support (15), qui est fixée sur une face frontale (8, 8a, 8b) de la façade (6) avec au moins un élément de fixation (32, 33), dans lequel l'équerre de support (15) est construite de façon symétrique en vue frontale de l'appareil ménager (1), dans lequel la charnière (5, 7) présente un dispositif de guidage de câbles (34) avec lequel, conformément à la destination, au moins un câble (17) peut être posé et/ou est posé entre la porte (4) et le boîtier (2), dans lequel l'équerre de support (15) présente un tourillon intégré (23), et la charnière (5, 7) présente une douille séparée (16) avec un conduit d'enfichage (36) dans lequel le tourillon (23) s'engrène, et dans lequel la douille (16) fait partie du dispositif de guidage de câbles (34) et présente en outre un passage de câbles (35), en particulier un conduit de câbles, pour au moins un câble (17), **caractérisé en ce que** le conduit d'enfichage (36) de la douille (16) pour le tourillon (23) est séparé du passage de câbles (35) dans la douille (16), de sorte que le canal d'enfichage (36) et le passage de câble (35) sont séparés l'un de l'autre et que le câble (17) est logé dans un autre conduit que le tourillon (23).

2. Appareil ménager (1) selon la revendication 1, **caractérisé en ce que** l'équerre de support (15) est formée de façon symétrique par rapport à un axe de symétrie (M1) orienté dans le sens de la hauteur (y) de l'appareil ménager (1).

3. Appareil ménager (1) selon la revendication 1 ou 2, **caractérisé en ce que** l'équerre de support (15) présente une plaque de butée (19) directement contiguë à la face frontale (8, 8a, 8b), dans lequel la plaque de butée (19) présente en particulier au moins deux trous (20, 21) réalisés à distance l'un de l'autre dans le sens de la largeur (x) pour le passage de vis (32, 33) sous forme d'éléments de fixation.

4. Appareil ménager (1) selon l'une des revendications précédentes, **caractérisé en ce que** l'équerre de support (15) présente un tourillon (23) qui est disposé de façon décalée vers l'avant par rapport à la plaque de butée (19) dans le sens de la profondeur (z) de l'appareil ménager (1), dans lequel le tourillon (23) est disposé au centre, vu dans le sens de la largeur (x) en présence d'une projection dans le plan de la plaque de butée (19).

5. Appareil ménager (1) selon la revendication 3 et la revendication 4, **caractérisé en ce que** vu dans le sens de la largeur (x), le tourillon (23) est disposé au centre entre les trous (20, 21) en présence d'une projection dans le plan de la plaque de butée (19), en particulier, vu dans le sens de la largeur (x), le tourillon (23) est plus petit qu'une distance la plus petite entre les trous (20, 21) mesurée dans le sens de la largeur (x).

6. Appareil ménager (1) selon l'une des revendications précédentes, **caractérisé en ce que** l'équerre de support (15) définit un axe de rotation (A) de la porte (4), dans lequel vu dans le sens de la largeur (x), l'axe de rotation (A) est disposé au centre en présence d'une projection dans le plan de la plaque de butée (19), en particulier est disposé au centre entre deux trous (10, 21) formés dans la plaque de butée (19) à distance l'un de l'autre dans le sens de la largeur (x).

7. Appareil ménager (1) selon l'une des revendications précédentes, **caractérisé en ce que** la charnière (5, 7) présente un élément adaptateur (39) séparé, lequel est disposé de façon immobile en rotation sur un tourillon (23) de l'équerre de support (15), dans lequel la douille (16) repose sur l'élément adaptateur (39) séparé.

8. Appareil ménager (1) selon l'une des revendications précédentes, **caractérisé en ce que** l'équerre de support (15) comprend une plaque de couplage (22) orientée horizontalement, sur laquelle un pied (24) de l'appareil ménager (1) est directement disposé.

9. Appareil ménager (1) selon la revendication 8, **caractérisé en ce que** la plaque de couplage (22) présente une première section (22a) à un premier niveau de hauteur (H1) et une deuxième section (22b) à un deuxième niveau de hauteur (H2) différent du premier niveau de hauteur (H1).

10. Appareil ménager (1) selon la revendication 9, **caractérisé en ce que** le premier niveau de hauteur (H1) est plus grand que le deuxième niveau de hauteur (H2) et le tourillon (23) est formé de façon adjacente à la première section (22a) et un trou taraudé accueillant le pied (24) est formé dans la deuxième section (22b).

11. Procédé de fabrication d'un appareil ménager (1) selon l'une des revendications précédentes, dans lequel les étapes suivantes sont réalisées :
- mise à disposition d'un boîtier (2) de l'appareil ménager (1), dans lequel au moins un espace d'accueil (3) pour denrées alimentaires est formé,
- mise à disposition d'au moins une équerre de support symétrique (15) d'une charnière (5, 7), de l'appareil ménager (1), dans lequel la charnière (5, 7) est formée pour l'accueil d'une porte (4) de l'appareil ménager (1), de sorte que la porte (4) peut être pivotée par rapport au boîtier (2) à l'état monté,
- génération au choix d'une variante de l'appareil ménager (1) par rapport à la butée de la porte (4), en montant l'équerre de support symétrique (15) au choix sur une face frontale gauche (8a) d'une façade (6) du boîtier (2) ou sur une face frontale droite (8b) de la façade (6) du boîtier (2) et en disposant, dans les deux situations de montage possibles, la porte (4) disposée sur l'équerre de support symétrique (15) à l'état fermé dans le sens de la hauteur (y) et dans le sens de la largeur (x) de l'appareil ménager (1) dans la même position par rapport au boîtier (2).
